# EUROPÄISCHE PATENTSCHRIFT

(11) **EP 0 741 098 B1**
(45) Veröffentlichungstag und Bekanntmachung des Hinweises auf die Patenterteilung: **27.06.2001**
(21) Anmeldenummer: 96106580.2
(22) Anmeldetag: 26.04.1996
(51) Int. Cl.: B65H 29/58

(54) **Probebogenentnahme**
Test sheet removing
Prélèvement d'une feuille d'essai

(30) Priorität: 03.05.1995 DE 19516132
(43) Veröffentlichungstag der Anmeldung: 06.11.1996
(73) Patentinhaber: MAN Roland Druckmaschinen AG, 63075 Offenbach (DE)
(72) Erfinder: Rückert, Reinhard, 63452 Hanau (DE); Hummel, Peter, 63069 Offenbach (DE); Ortner, Robert, 63755 Alzenau (DE)
(74) Vertreter: Stahl, Dietmar

(56) Entgegenhaltungen:
- DE-A- 3 230 436
- DE-A- 4 213 032

## Beschreibung

Die Erfindung betrifft eine Vorrichtung und ein Verfahren zur Probebogenentnahme nach dem Oberbegriff der Patentansprüche 1 und 4. In Bogenrotationsdruckmaschinen werden bedruckte Bogen auf einem Auslegerstapel ausgelegt. Hierbei ist es von Zeit zu Zeit erforderlich einen Probebogen aus dem Stapel zu entnehmen, um das Druckergebnis zu kontrollieren. Dazu ist ein Eingriff in den Auslagebereich erforderlich. Hierbei werden die einlaufenden Bogen auf Hilfsvorrichtungen abgelegt und ein darunterliegender Bogen wird vom Stapel abgezogen.

Eine Vorrichtung dieser Art ist aus der DE 3 230 436 A bekannt. Die Vorrichtung zur Bogenablage und Probebogenentnahme in Bogendruckmaschinen weist in einem Ausleger einer Druckmaschine einen sogenannten Nachgreifer für auszulegende Bogen auf. Weiterhin sind zwei pneumatische Hilfsvorrichtungen vorgesehen, die dazu dienen, einen auszulegenden Bogen festzuhalten. Einer ersten Hilfsvorrichtung wird hierbei eine zweite Hilfsvorrichtung derart zugeordnet, daß es möglich ist, einen Bogen auf der ersten Hilfsvorrichtung abzulegen, ihn zwischen der ersten und der zweiten Hilfsvorrichtung zu halten und die Folgebogen auf der zweiten Hilfsvorrichtung abzulegen. Der festgehaltene Bogen kann dann zwischen den Hilfsvorrichtungen abgezogen werden. Gleichzeitig wird oberhalb und unterhalb des festgehaltenen Bogens von den Hilfsvorrichtungen aus Luft eingeblasen. Die Vorrichtung ist relativ kompliziert und weist eine große Anzahl relativ zueinander zu steuernder Elemente auf.

Aus der DE 42 13 032 A, die dem Oberbegriff des Ansprüche 1 und 4 entspricht, ist eine Einrichtung zur Probebogenentnahme in Auslagen von Druckmaschinen bekannt. In dieser Einrichtung zur Probebogenentnahme sind einem Auslagestapel im Bereich von dessen bedienungsseitiger Kante Bläser zugeordnet. Diese Bläser sind unterhalb der oberen Stapelkante angeordnet und gegen die Bogenlaufrichtung direkt auf den Stapelseitenbereich gerichtet.

Aufgabe der Erfindung ist es daher, eine für die Entnahme großflächiger Druckbogen vorgesehene Vorrichtung und ein entsprechen des Verfahren vorzuschlagen, die eine sichere und einfache Entnahme der Bogen gestatten.

Die Lösung dieser Aufgabe gestaltet sich nach den kennzeichnenden Merkmalen der Patentansprüche 1 und 4, Hierbei ist insbesondere auf die Einfachheit der Vorrichtung abzustellen, die lediglich aus einem bzw. zwei kleinen Blasrohren besteht. Die Verfahrensweise für die Entnahme eines Bogens gestaltet sich günstig dadurch, daß sie in den ergonomischen Ablauf der Probebogenentnahme eingepaßt ist.

Die Vorrichtung und des Verfahren werden im folgenden anhand von Zeichnungen in einem Ausführungsbeispiel dargestellt. Hierbei zeigen:
- Fig. 1: eine Übersicht der Bogenauslage,
- Fig. 2: eine Grundposition der Probebogenentnahme,
- Fig. 3: eine erste Position der Probebogenentnahme und
- Fig. 4: eine zweite Position bei der Probebogenentnahme.

In Fig. list ein Kettenfördersystem 1 einer Bogenrotationsdruckmaschine einem Auslegerstapel 2 zugeordnet. Am nicht näher dargestellten Ausleger der Bogenrotationsdruckmaschine ist weiterhin ein Nachgreifer 3 angeordnet. Der Nachgreifer 3 besteht aus einem schwenkbaren Haltearm 4 und einer steuerbaren Zange 5. Die Zange 5 nimmt Druckbogen 6, die von Greifersystemen 7 an einem Kettenfördersystem 1 angeliefert werden, ab. Die Druckbogen 6 werden dann gegen einen oder mehrere Vorderkantenanschläge 8 abgelegt. Im Bereich der Vorderkantenanschläge 8 sind sogenannte Bogenhochhalter 9 angeordnet, die als kleine Pneumatikzylinder ausgebildet sind. Die Bogenhochhalter 9 werden in Funktion gesetzt, wenn Probebogen aus dem Bereich des Auslegerstapels 2 zu entnehmen sind. Durch geeignete Steuerungsmechanismen werden gleichzeitig die Vorderkantenanschläge 8 vom Auslegerstapel 2 abgeschwenkt.

In Fig. 2 ist die Situation an einem der Vorderkantenanschläge 8 im Zusammenhang mit einem Bogenhochhalter 9 in Vergrößerung dargestellt. In Normalposition liegt der Vorderkantenanschlag 8 am Auslegerstapel 2 an. Der Bogenhochhalter 9 befindet sich in seiner Ruheposition außerhalb des Bereiches des Auslegerstapels 2. Mit dem Bogenhochhalter 9 verbunden bzw. diesem zugeordnet, ist ein Blasrohr 10 vorgesehen.

In Fig. 3 ist die Situation bei Beginn der Probebogenentnahme dargestellt. Durch Auslösen eines Signals für die Probebogenentnahme wird zunächst der Bogenhochhalter 9 aktiviert.

Dabei fährt dessen Kolben 11, der an der Vorderseite angespitzt ist, in den Bereich des Auslegerstapels 2 ein, sodaß ankommende Druckbogen 6 darauf zu liegen kommen. Daraufhin werden die Vorderkantenanschläge 8 vom Auslegerstapel 2 abgekippt. Die in der Folgezeit einlaufenden Druckbogen 6 legen sich auch weiterhin auf dem Kolben 11 des Bogenhochhalters 9 ab. Gleichzeitig mit der in den Bogenhochhalter 9 zugeführten Blasluft wird auch Blasluft zu dem Blasrohr 10 zugeführt. Dieses ist dazu entsprechend mit dem Bogenhochhalter 9 gekoppelt. Es kann aber auch eigenständig mit Blasluft versorgt werden. Das Blasrohr 10 führt nun einen Blasluftstrom S in den Spalt zwischen den Druckbogen 6, die auf dem Bogenhochhalter 9 bzw. dem Kolben 11 aufliegen und der Oberseite des Auslegerstapels 2. Damit bildet sich ein Luftpolster LP1 zwischen den hochzuhaltenden Druckbogen 6 und der Stapeloberseite. In Fig. 3 ist auch angedeutet, daß nun der oberste Druckbogen 6 auf dem Auslegerstapel 2 als Probebogen P vom Auslegerstapel 2 entnommen werden soll.

In Fig. 4 ist die Ziehbewegung des Probebogens P dargestellt. Hierbei wird durch das Anheben der Vorderkante des Probebogens P der Blasluftstrom S nun aus dem Bereich oberhalb des Probebogens P auf den Bereich unterhalb des Probebogens P und zur Oberkante des Auslegerstapels 2 gerichtet. Dadurch bildet sich zwischen dem Probebogen P und der Oberseite des Auslegerstapels 2 ein Luftpolster LP2. Da nun oberhalb des Probebogens P ein Luftpolster LP1 und unterhalb des Probebogens P ein Luftpolster LP2 vorhanden ist, kann der Probebogen P leicht und ohne an dem benachbarten Druckbogen 6 zu haften aus dem Bereich zwischen den immer noch weiter abgelegten Druckbogen 6 auf dem Bogenhochhalter 9 und der Oberkante des Auslegerstapels 2 abgezogen werden. Die bekannten Schwierigkeiten durch Anhaften von benachbarten Bogen ergeben sich hier nicht.

Die quasi selbsttätige Steuerung der Luftzuführung zu den erforderlichen Luftpolstern LP1, LP2 vereinfacht die Arbeit erheblich und ist äußerst kostengünstig. Bei Beendung der Probebogenentnahme bzw. wenn der Probebogen P weitergezogen wird, wird die Hilfsblasluft bzw. Blasluftstrom S wieder auf den Probebogen P geleitet, so daß gerade dieser kritische, weil zu den hochgehaltenen Druckbogen 6 hin gerichtete, Bereich zum Schluß hin gut geführt ist.

Bei Beendigung der Probebogenentnahme werden die Vorderkantenanschläge 8 wieder an den Auslegerstapel 2 angeklappt. Etwas zeitversetzt dazu wird der Kolben 11 wieder in den Hochhalter 9 zurückgezogen, sodaß die hochgehaltenen Druckbogen 6 wieder auf den Auslegerstapel 2 herunterfallen. Gleichzeitig wird der Blasluftstrom S des Blasrohres 10 unterbrochen.

Die Anordnung des Blasrohres 10 gegenüber der Stapel von der kante ist im Rahmen der Zuordnung oberhalb und von der Vorderkante des Auslegerstapels (2) und in seiner Ausrichtung im wesentlichen schräg nach unten wahlfrei. Die Anordnung muß dabei aber sicherstellen, daß der Blasluftstrom S bei der Probebogenentnahme zunächst auf den Probebogen P gerichtet sein soll, daß der Probebogen P dann kurzzeitig unterblasen wird und schließlich wieder auf der Oberseite mit Blasluft beaufschlagt wird. Außerdem soll das Blasrohr 10 natürlich nicht beim Abziehen des Probebogens P hinderlich sein.

Zur Verbesserung der Bogenführung können über der Breite des Auslegers mehrere Blasrohre 10 angeordnet werden. Dabei hat sich als vorteilhaft herausgestellt, die Blasrohre 10 an den Bogenhochhaltern 9 anzuordnen und sie auch pneumatisch mit den Bogenhochhaltern 9 zu koppeln. Eine weitere Verbesserung ist möglich, indem die Blasrohre 10 in der Richtung einstellbar sind. Außerdem kann die Blasluftzufuhr regelbar bzw. vom Arbeitsablauf abhängig steuerbar sein.

### Bezugszeichenliste

- 1: Kettenfördersystem
- 2: Auslegerstapel
- 3: Nachgreifer
- 4: Haltearm
- 5: Zange
- 6: Druckbogen
- 7: Greifersystem
- 8: Vorderkantenanschlag
- 9: Bogenhochhalter
- 10: Blasrohr
- 11: Kolben
- LP1: Luftpolster
- LP2: Luftpolster
- s: Blasluftstrom
- P: Probebogen

## Patentansprüche

1. Vorrichtung zur Probebogenentnahme an einem Ausleger einer Druckmaschine mit einem Auslegerstapel (2) für Druckbogen (6), an diesem parallel zu einer von in Laufrichtung von den Druckbogen (6) gebildeten Vorderkante des Auslegerstapels (2) angeordneten Vorderkantenanschlägen (8), weiterhin mit gegenüber der Vorderkante angeordneten und im wesentlichen gegen die Laufrichtung der Druckbogen (6) gerichteten Bogenhochhaltern (9) und mit Steuermitteln zur im wesentlichen gemeinsamen Steuerung der Bewegung der Vorderkantenanschläge (8) und Bogenhochhalter (9), wobei wenigstens eine düsenförmige Blasluftquelle von der Vorderkante des Auslegerstapels (2) angeordnet und im wesentlichen in Richtung zum Auslegerstapel (2) ausgerichtet ist, wobei deren Luftversorgung mit der Steuerung von Vorderkantenanschlägen (8) und Bogenhochhaltem (9) koppelbar ist.
**dadurch gekennzeichnet,**
dass die Blasluftquelle oberhalb der Vorderkante des Auslegerstapels (2) und in ihrer Ausrichtung im wesentlichen schräg nach unten angeordnet ist, derart dass der von der Blasluftquelle abgegebene Blasluftstrom (S) in den Bereich zwischen den Bogenhochhaltem (9) und der Oberseite des Auslegerstapels (2) gerichtet wird und vor dem Ziehen eines Probebogens (P) ein Luftpolster (LP1) oberhalb des Probebogens (P) bildet und
derart, dass bei Anheben der Vorderkante des Probebogens (P) ein Teil des Blasluftstroms (S) unter den Probebogen (P) geleitet wird und dort ein Luftpolster (LP2) bildet.

2. Vorrichtung nach Anspruch 1,
**dadurch gekennzeichnet,**
dass die Blasluftquelle als dünnes, ausrichtbares Blasrohr (10) ausgebildet ist.

3. Vorrichtung nach Anspruch 1,
**dadurch gekennzeichnet,**
dass ein oder mehrere Blasrohre (10) an den Bogenhochhaltem (9) angeordnet und in etwa parallel zu deren Ausrichtung auf einen Bereich unterhalb der Bogenhochhalter (9) ausgerichtet sind.

4. Verfahren zur Probebogenentnahme in einem Ausleger einer Druckmaschine
- durch Einfahren von Bogenhochhaltem (9) in den Bereich eines Auslegerstapels (2) zur teilweisen Hochhaltung von zugeförderten Druckbogen (6),
- durch Abklappen von Vorderkantenanschlägen (8) zur Freigabe des oberen Stapelbereichs des Auslegerstapels (2),
**dadurch gekennzeichnet,**
- dass nach dem Abklappen der Vorderkantenanschläge (8) ein Blasluftstrom (S) auf den Bereich zwischen den Bogenhochhaltem (9) und der Oberseite des Auslegerstapels (2) gerichtet wird,
- derart, dass der Blasluftstrom (S) vor dem Ziehen eines Probebogens (P) ein Luftpolster (LP1) oberhalb des Probebogens (P) bildet und bei Anheben der Vorderkante des Probebogens (P) ein Teil des Blasluftstroms (S) unter den Probebogen (P) geleitet wird und dort ein Luftpolster (LP2) bildet.

## Claims

1. Device for test sheet removal at a delivery of a printing press with a delivery pile (2) for printed sheets (6), front edge stops (8) arranged on this parallel to a front edge of the delivery pile (2) formed in the running direction by the printed sheets (6), furthermore with sheet hold-up devices (9) arranged opposite the front edge and directed essentially against the running direction of the printed sheets (6) and with control means for essentially common control of the movement of the front edge stops (9) and sheet hold-up devices(9) wherein at least one nozzle shaped source of compressed air is arranged in front of the front edge of the delivery pile (2) and is directed essentially in the direction towards the delivery pile (2), wherein their air supply can be linked with the control of front edge stops (8) and sheet hold-up devices (9), characterised in that the compressed air source is arranged above the front edge of the delivery pile (2) and in its orientation essentially obliquely downwards in such a fashion that the blown airstream (S) emitted from the compressed air source is directed into the region between the sheet hold-up devices (9) and the upper side of the delivery pile (2) and prior to the pulling of a test sheet (P) forms an air cushion (LP1) above the test sheet (P) and in such a fashion that on lifting up the front edge of the test sheet (P), part of the blown airstream (S) is guided below the test sheet (P) and there forms an air cushion (LP2).

2. Device according to Claim 1, characterised in that the compressed aix source is constructed as a thin, directable blowing tube (10).

3. Device according to Claim 1, characterised in that one or several blowing tubes (10) are arranged on the sheet hold-up devices (9) and are directed approximately parallel to their orientation towards a region below the sheet hold-up devices (9).

4. Process for test sheet removal in a delivery of a printing press
- by introduction of sheet hold-up devices (9) into the region of a delivery pile (2) for partial holding up of printed sheets (6) fed thereto,
- by folding down front edge stops (8) to release the upper pile region of the delivery pile (2), characterised in that
- after the folding down of the front edge stops (8), a stream of blown air (S) is directed on to the region between the sheet hold-up devices (9) and the upper side of the delivery pile (2),
- in such a fashion that the blown airstream (S) prior to the pulling of a test sheet (P) forms an air cushion (LP1) above the test sheet (P) and on lifting the front edge of the test sheet (P), part of the blown airstream (S) is led under the test sheet (P) and there forms an air cushion (LP2).

## Revendications

1. Dispositif pour le prélèvement d'une feuille de test à une sortie d'une machine d'impression, comportant une pile de sortie (2) pour des feuilles d'impression (6), des butées de bord avant (8) agencées sur celle-ci parallèlement à un bord avant de la pile de sortie (2) formé dans la direction d'avance des feuilles d'impression (6), comportant de plus des dispositifs de maintien de feuilles (9) agencés vis-à-vis du bord avant et orientés généralement à l'encontre de la direction d'avance des feuilles d'impression (6), et des moyens de commande pour la commande généralement commune du mouvement des butées de bord avant (8) et des dispositifs de maintien de feuilles (9), au moins une source d'air de soufflage sous forme de buse étant agencée devant le bord avant de la pile de sortie (2) et étant orientée généralement en direction de la pile de sortie (2), l'alimentation en air pouvant être couplée avec la commande des butées de bord avant (8) et des dispositifs de maintien de feuilles (9),
caractérisé en ce que la source d'air de soufflage est agencée de façon généralement inclinée vers le bas au-dessus du bord avant de la pile de sortie (2) et suivant son orientation, de sorte que le courant d'air de soufflage (S) fourni par la source d'air de soufflage est orienté dans la zone entre les dispositifs de maintien de feuilles (9) et la face supérieure de la pile de sortie (2) et forme, avant l'extraction d'une feuille de test (P), un coussin d'air (LP1) au-dessus de la feuille de test (P), et de sorte que, lors du soulèvement du bord avant de la feuille de test (P), une partie du courant d'air de soufflage (S) est guidée au-dessous de la feuille de test (P) et y forme un coussin d'air (LP2).

2. Dispositif selon la revendication 1,
caractérisé en ce que la source d'air de soufflage est réalisée sous forme d'un tube de soufflage mince orientable (10).

3. Dispositif selon la revendication 1,
caractérisé en ce qu'un ou plusieurs tubes de soufflage (10) sont agencés sur les dispositifs de maintien de feuilles (9) et sont orientés sensiblement parallèlement à leur orientation sur une zone au-dessous des dispositifs de maintien de feuilles (9).

4. Procédé pour le prélèvement d'une feuille de test dans une sortie d'une machine d'impression :
- par introduction de dispositifs de maintien de feuilles (9) dans la zone d'une pile de sortie (2) pour le maintien partiel de feuilles d'impression amenées (6),
- par basculement de butées de bord avant (8) pour libérer la zone supérieure de la pile de sortie (2),
caractérisé en ce que, après le basculement des butées de bord avant (8), un courant d'air de soufflage (S) est orienté sur la zone entre les dispositifs de maintien de feuilles (9) et la face supérieure de la pile de sortie (2), de sorte que le courant d'air de soufflage (S), avant l'extraction d'une feuille de test (P), forme un coussin d'air (LP1) au-dessus de la feuille de test (P) et, lors du soulèvement du bord avant de la feuille de test (P), une partie du courant d'air de soufflage (S) est guidée au-dessous de la feuille de test (P) et y forme un coussin d'air (LP2).
